# EUROPÄISCHE PATENTSCHRIFT

(11) **EP 2 978 514 B1**
(45) Veröffentlichungstag und Bekanntmachung des Hinweises auf die Patenterteilung: **10.05.2017**
(21) Anmeldenummer: 14723695.4
(22) Anmeldetag: 24.03.2014
(51) Int. Cl.: A63H 33/08

(54) **BAUELEMENT UND SYSTEM MIT EINEM SOLCHEN BAUELEMENT**
BUILDING ELEMENT AND SYSTEM HAVING SUCH A BUILDING ELEMENT
ÉLÉMENT ET SYSTÈME AYANT LEDIT ÉLÉMENT

(30) Priorität: 26.03.2013 DE 102013103112; 19.09.2013 DE 202013104293 U
(43) Veröffentlichungstag der Anmeldung: 03.02.2016
(73) Patentinhaber: Dahlhausen, Peter, 54441 Ayl (DE)
(72) Erfinder: Dahlhausen, Peter, 54441 Ayl (DE)
(74) Vertreter: Kutsch, Bernd
(86) Internationale Anmeldenummer: PCT/DE2014/100100
(87) Internationale Veröffentlichungsnummer: WO 2014/154204

(56) Entgegenhaltungen:
- CN-U- 202 666 416
- DE-U1- 29 612 258
- US-A- 3 877 170
- US-A- 5 421 135
- US-A- 6 086 444

## Beschreibung

Die Erfindung betrifft ein Bauelement und ein System mit einem solchen Bauelement. Insbesondere eignet sich das Bauelement als Spielzeugbauelement oder Spielzeugbaustein oder für einen Baukasten für Kinder mit einer Mehrzahl solcher Spielzeugbauelemente bzw. Spielzeugbausteine.

### Stand der Technik

Holzbausteine für Kinder sind seit langem bekannt. In der Regel bestehen entsprechende Holzbaukästen aus einer Vielzahl geometrischer Grundformen wie Würfel, Prismen, Kugeln, Quader, oder Zylinder. Daneben sind auch Baukästen bekannt, bei denen Streben oder Laschen mit Bohrungen versehen sind und miteinander über Zapfen oder Schrauben verbunden werden können.

Abgesehen von Holzbausteinen für Kinder sind allgemein auch miteinander verbindbare Bauelemente verschiedenster Art für den Bau von Zäunen, Mauern, Beeteinfassungen, Möbelstücken, Abtrennwänden, Stellwänden, Blumenkästen, Pflanzkübeln in vielerlei Ausgestaltungen bekannt, die z. B. miteinander verleimt, verschraubt oder zusammengesteckt werden können.

US-A-3,877,170 beschreibt ein Bauelement gemäß dem Oberbegriff des Anspruches 1,

Aufgabe der vorliegenden Erfindung war die Bereitstellung eines Bauelementes, mit dem sich kreativ und flexibel neue Formen und Gestaltungsmöglichkeiten zum Beispiel im Gartenbau, Möbelbau, Zaunbau, Mauerbau, oder Messebau sowie auch bei der Verwendung als Spielzeugbauelement realisieren lassen.

Besonders eignet sich das Bauelement als Spielzeugbauelement und als Teil eines Systems oder Baukastens mit solchen Spielzeugbauelementen, da es harmonisch und angenehm in der Hand liegt, Kinder zu kreativem Spielen und Bauen anregt, und sich damit Strukturen wie Mauern, Brücken, Türme oder andere Gebilde gestalten lassen, die vergleichsweise stabil zusammengehalten werden, gleichzeitig aber doch relativ zueinander beweglich sind.

Das erfindungsgemäße Bauelement eignet sich somit nicht nur zum Aufbau gerader starrer Strukturen oder von Strukturen mit rechten Winkeln, sondern ist sehr flexibel im Aufbau und führt auch nach dem Zusammenfügen mehrerer Bauelemente zu dann noch beweglichen Strukturen.

### Zusammenfassung und Vorteile der Erfindung

Die Erfindung bezieht sich auf ein Bauelement gemäß dem Anspruch 1 und ein System oder einen Baukasten mit einer Mehrzahl solcher Bauelemente, insbesondere für Kinder, gemäß dem Anspruch 13.

Vorteilhafte Weiterbildungen der Erfindung sind Gegenstand der Unteransprüche.

Das erfindungsgemäße Bauelement zeichnet sich dadurch aus, dass sich zwei oder mehr derartige Bauelemente harmonisch ineinander zusammenfügen, wenn sie nebeneinander gelegt werden, wobei der erste bzw. zweite Kreisscheibenbereich eines Bauelementes in die konkave Einwölbung des Übergangsbereiches eingreift. Da der Krümmungsradius des Übergangsbereiches betragsmäßig gleich dem Radius des ersten bzw. zweiten Kreisscheibenbereiches ist bzw. diesem zumindest näherungsweise entspricht, und da der erste Kreisscheibenbereich und der zweite Kreisscheibenbereich sich entweder berühren oder zumindest fast berühren, fügt sich im Fall zweier versetzt nebeneinander liegender Bauelemente eines nahtlos oder zumindest nahezu nahtlos in die konkave Einwölbung auf einer Seite des bikonkaven Übergangsbereiches des anderen Bauelementes ein, wobei das zweite Bauelement das erste Bauelement im Idealfall sogar entlang einer Seite des bikonkaven Übergangsbereiches über die gesamte äußere Begrenzungslinie des Übergangsbereiches auf der betreffenden Seite berührt.

Das erfindungsgemäße Bauelement hat weiter den Vorteil, dass damit beim Bau mit oder beim Zusammenfügen von mehreren gleich oder verschieden gestalteten Bauelementen ein breiter Bereich von Winkeln zwischen den einzelnen Bauelementen zugelassen oder möglich ist, insbesondere Winkel kleiner als 90° bis zu 60°. Eine beispielsweise aus solchen Bauelementen gestaltete Mauer weist keine Löcher oder Zwischenräume auf, unter welchen Winkeln man auch baut. Somit kann man damit z. B. eine durchgehende Mauerfläche mit baubaren Winkeln kleiner als 90 Grad bis hin zu 60 Grad erstellen.

Insbesondere können allein unter Verwendung des sogenannten "zweiers" Mauern mit verschiedensten, sogar spitzen Winkeln (60° bis 300°) gestaltet werden, ohne dass spezielle Eck- oder Krümmungsbausteine erforderlich sind. Trotzdem weist eine solche Mauer eine ununterbrochene Mauerfläche auf. Diese Mauern ermöglichen somit eine enorme Vielfalt in der Gestaltung, sind kinderleicht zu bauen (und wieder abzubauen), und gewährleisten durch ihr Zapfen- und Löchersystem eine gute Grundstabilität.

In einer bevorzugten Ausführungsform ist der bikonkave Übergangsbereich an der Stelle, wo die Verbindungslinie des ersten Mittelpunktes M₁ und des zweiten Mittelpunktes M₂ den bikonkaven Übergangsbereich durchquert, auf einen Punkt verengt, so dass sich der erste und der zweite Kreisscheibenbereich in diesem Punkt berühren, oder der bikonkave Übergangsbereich ist an dieser Stelle zumindest dünn, z. B. je nach Dimensionierung des Bauelementes nur ca. 0,2 bis 1,5 mm breit.

Bei dem erfindungsgemäßen Bauelement ist jedoch eine 100%ige geometrische Präzision bei der Fertigung vorteilhafterweise gar nicht erforderlich. Vielmehr ist es sogar günstig, wenn mehrere Bauelemente durch entsprechende Fertigungstoleranzen mit leichtem Spiel und, im Fall der Verwendung als Spielzeugbauelement, vorzugsweise selbst für Kinder ohne nennenswerten Kraftaufwand zusammengefügt werden können, sich gegeneinander leicht verdrehen lassen, und ohne zu verkanten und ohne nennenswerten Anpressdruck aufeinander gesteckt werden. Dadurch lässt sich ein "zweier" mit leichtem Spiel auf einen "zweier" oder "Dreier" aufstecken, zwei "Einer" können nebeneinander mit leichtem Spiel auf einen "Zweier" aufgesteckt werden, und zwei in einer Reihe angeordnete "Zweier" können leichtgängig mit einem aufgesteckten "Zweier" oder "Dreier" usw. verbunden oder überbrückt werden.

Zu diesem Zwecke werden die erfindungsgemäßen Bauelemente vorzugsweise nach der Fertigung auch etwas ab- oder glattgeschliffen bzw. es werden die Kanten verrundet und die Zapfen und/oder die Öffnungen der Ausnehmungen oder Bohrungen abgefast. Dies erleichtert insbesondere das Zusammenfügen der Bauelemente für Kinder beim Spielen.

Insgesamt liegen die erfindungsgemäßen Bauelemente harmonisch und gefällig in der Hand und wirken, beispielsweise bei Ausführung aus Massivholz wie Buche, hochwertig und ökologisch. Als Material für die Bauelemente eignet sich aber auch ein Metall wie Aluminium, Glas, Plastik, Keramik, Gips oder Beton. Die erfindungsgemäßen Bauelemente können farbig, beispielsweise in den Grundfarben lackiert sein, lasiert sein oder auch aus naturbelassenem Holz ausgeführt sein.

Die erfindungsgemäßen Bauelemente erlauben es, mit nur wenigen verschiedenen oder sogar nur einem einzigen Bauelement z. B. in Form eines "Zweiers", Kinder zu kreativem Spielen und Bauen anzuregen. Mit solchen Bauelementen als Spielzeugbauelemente lassen sich Strukturen wie Mauern, Brücken, Häuser, Schlangen, zugartige Strukturen, eckige oder runde Türme oder andere Gebilde gestalten, die über die Zapfen und Ausnehmungen bzw. Bohrungen untereinander vergleichsweise stabil zusammengehalten werden, gleichzeitig aber doch relativ zueinander beweglich sind, und die somit nicht nur den Aufbau gerader Strukturen oder von Strukturen mit rechten Winkeln erlauben, sondern auch runde oder gekrümmte Strukturen bzw. Strukturen, die auch nach dem Zusammenbau noch verformbar sind.

Bei einer Ausführungsform der Erfindung liegen der erste, zweite und dritte Mittelpunkt (M₁, M₂, M₃) auf einer Geraden. Dadurch entsteht ein gerades Bauelement in Form eines geraden "Dreiers", wie in Fig. 2a-2d gezeigt.

Bei einer anderen Ausführungsform der Erfindung liegt die Verbindungslinie des ersten und zweiten Mittelpunktes (M₁, M₂) senkrecht zu der Verbindungslinie des zweiten und dritten Mittelpunktes (M₁, M₃) ist. Dadurch entsteht ein Bauelement in Form eines L-förmigen oder rechtwinkligen "Dreiers".

In einer bevorzugten Ausführungsform der Erfindung ist das Bauelement achsensymmetrisch bezüglich der Verbindungsstrecke des ersten Mittelpunktes (M₁) und des zweiten Mittelpunktes (M₂) und achsensymmetrisch ist bezüglich der Mittelsenkrechten der Verbindungsstrecke des ersten Mittelpunktes (M₁) und des zweiten Mittelpunktes (M₂).

In einer Ausführungsform der Erfindung ist das Bauelement achsensymmetrisch ist bezüglich der Verbindungsstrecke des ersten Mittelpunktes (M₁) und des dritten Mittelpunktes (M₃) und ist das Bauelement achsensymmetrisch ist bezüglich der Mittelsenkrechten der Verbindungsstrecke des ersten Mittelpunktes (M₁) und des dritten Mittelpunktes (M₃).

Das vorstehend erläuterte Konzept bzw. Konstruktionsprinzip der erfindungsgemäßen Bauelemente kann man selbstverständlich und im Rahmen der Erfindung auf komplexere Bauelemente ausdehnen, indem man die in den Figuren gezeigten Ausführungsformen kombiniert, beispielsweise zu einem geraden "Vierer", einem "Vierer" in Form eines gleichschenkligen L, einem geraden "Fünfer", einem L-förmigen "Fünfer" in der Teilung 4:1 oder 2:3, usw. Daneben kann man natürlich auch kreuzförmige Bauelemente erzeugen, z. B. in Form zweier sich mittig kreuzender gerader "Dreier", T-förmige Bauelemente und viele andere Formen.

Ein grundlegendes und das an sich einfachste Bauelement, in dem das erfindungsgemäße Konzept verwirklicht ist, ist der "Zweier", wie er in Fig. 1a-1d gezeigt ist.

Schließlich hat es sich als nützlich erwiesen, auch noch "Einer" zur Verfügung zu haben, z. B. als Schlussstein, Lückenfüller, zur Dekoration, zum Bau von Türmen oder Zinnen usw., d. h. im Wesentlichen eine Kreisscheibe mit einem Zapfen und einer Ausnehmung oder Bohrung wie in Fig. 3a-3d gezeigt.

Die Durchmesser der Ausnehmungen und die Durchmesser der Zapfen liegen vorzugsweise jeweils in einem Bereich von 20% bis 40%, insbesondere ca. 30%, des Durchmessers der jeweiligen Kreisscheibe.

Die Kreisscheibe des ersten Bereiches und die Kreisscheibe des zweiten Bereiches und bevorzugt auch der Übergangsbereich haben vorzugsweise jeweils zumindest näherungsweise die gleiche Höhe h.

Im Fall eines "Dreiers" oder eines noch komplexeren Bauelementes haben die Kreisscheibe des ersten Bereiches, die Kreisscheibe des zweiten Bereiches, die Kreisscheibe des dritten Bereiches und bevorzugt auch der Übergangsbereich und der weitere Übergangsbereich vorzugsweise jeweils zumindest näherungsweise die gleiche Höhe h.

Die Oberfächen des ersten Bereiches, des zweiten Bereiches, gegebenenfalls des dritten Bereiches, sowie des Übergangsbereiches und gegebenenfalls des weiteren Übergangsbereiches sind vorzugsweise glatt und eben, und/oder die Zapfen auf der Oberseite und gegebenenfalls die Ausnehmungen bzw. Bohrungen auf der Unterseite sind vorzugsweise abgefast bzw. abgerundet. Dadurch liegt das Bauelement gefällig und angenehm in der Hand und es kann leichtgängig verwendet werden.

In einer Ausführungsform der Erfindung ist zumindest einer, beide oder alle zentrale Zapfen einstückig mit der jeweiligen Kreisscheibe ausgebildet. Dies erspart ein Verkleben oder Verpressen, erzeugt aber bei der Produktion mehr Abfall.

In einer anderen Ausführungsform der Erfindung ist zumindest eine, beide oder alle zentrale Ausnehmungen als Durchbohrung der jeweiligen Kreisscheibenbereiche ausgebildet. In diesem Fall ist dann zumindest einer, beide oder alle der Zapfen in eine solche Durchbohrung eingeklebt oder insbesondere über eine Presspassung eingesetzt.

Der erste Radius r liegt bei einem Spielzeugbauelement vorzugsweise in einem Bereich von 10 bis 30 mm, insbesondere 15 bis 25 mm wie ca. 20 mm. Die Höhen h der Kreisscheibenbereiche bei einem Spielzeugbauelement liegen vorzugsweise in einem Bereich von 15 bis 25 mm wie ca. 20 mm.

Die zentralen Zapfen und die zentralen Ausnehmungen sind vorzugsweise so dimensioniert, dass sich die Zapfen beim Eingriff in die Ausnehmungen darin leichtgängig und mit leichtem Spiel drehen lassen.

Das Bauelement in Form eines Zweier (siehe Fig. 1a-1d) hat insgesamt eine Außenkontur ähnlich einer Fahrradkettenlasche mit kurzem Übergangsbereich und den erfindungsgemäß gewählten Krümmungsradien.

Es sollte betont werden, dass der bikonkave Übergangsbereich oder der weitere bikonkave Übergangsbereich generell bei allen Ausführungsformen der Erfindung in Richtung der Verbindung der Mittelpunkte benachbarter Kreisscheibenbereiche sehr kurz ist und in dieser Richtung vorzugsweise eine Breite von Null oder nahezu Null hat, so dass sich die benachbarten Kreisscheibenbereiche berühren oder allenfalls geringfügig voneinander beabstandet sind.

Das Gestaltungsprinzip der erfindungsgemäßen Bauelemente bzw. auch des "Einers" eignet sich nicht nur für Spielzeughauelemente, sondern kann auch auf allgemeine Bauelemente z. B. aus Holz, Beton oder Stein übertragen werden, um damit beispielsweise Möbelstücke wie Regale, Bauteile für den Messbau, Trennwände, Mauern, Zäune, Beeteinfassungen oder Randsteine bereitzustellen. Dazu muss lediglich die Dimensionierung der Bauelemente unter Beibehaltung der Proportionen entsprechend angepasst und ein für die Verwendung jeweils geeignetes Material wie z. B. Beton gewählt werden. Im Fall der Verwendung als ein solches allgemeines Bauelement kann je nach Bedarf auf das Vorsehen der Zapfen und/oder der Ausnehmungen in dem Bauelement auch ganz oder teilweise verzichtet werden.

### Kurze Beschreibung der Zeichnungen

Die Figur 1a zeigt eine Draufsicht auf ein erstes Ausführungsbeispiel der Erfindung in Form eines "Zweiers". Die Figur 1b zeigt eine Ansicht des Ausfuhrungsbeispiels gemäß Fig. 1a von unten. Die Figur 1c zeigt eine Seitenansicht des Ausführungsbeispiels gemäß Fig. 1a. Die Figur 1d zeigt eine perspektivische Ansicht des Ausführungsbeispiels gemäß Fig. 1a. Die Fig. 1e zeigt zwei versetzt nebeneinander liegende "Zweier" gemäß Fig. 1a. Die Figur 2a zeigt eine Draufsicht auf ein erstes Ausführungsbeispiel der Erfindung in Form eines "Dreiers". Die Figur 2b zeigt eine Ansicht des Ausführungsbeispiels gemäß Fig. 2a von unten. Die Figur 2c zeigt eine Seitenansicht des Ausführungsbeispiels gemäß Fig. 2a. Die Figur 2d zeigt eine perspektivische Ansicht des Ausführungsbeispiels gemäß Fig. 2a. Die Figur 3a zeigt eine Draufsicht auf ein einen Bauelement in Form eines "Einers", der sich beispielsweise als Endstück oder Füllbauelement eignet. Die Figur 3b zeigt eine Ansicht von Fig. 3a von unten. Die Figur 3c zeigt eine Seitenansicht von Fig. 3a. Die Figur 3d zeigt eine perspektivische Ansicht von Fig. 3a.

### Beschreibung bevorzugter Ausführungsformen der Erfindung

Die Figur 1a zeigt eine Draufsicht auf ein erstes Ausführungsbeispiel eines Bauelementes 10 in Form eines Spielzeugbauelementes. In diesem Beispiel hat das Bauelement 10 die Form eines sogenannten "Zweiers". Die Figur 1b zeigt das Bauelement 10 gemäß Fig. 1a von unten. Die Figur 1c zeigt eine Seitenansicht des Bauelementes 10 gemäß Fig. 1a und Figur 1d zeigt eine perspektivische Ansicht des Bauelementes 10 gemäß Fig. 1a.

Das Bauelement 10 hat in Draufsicht einen ersten Bereich 1 in Form einer Kreisscheibe mit einem Mittelpunkt M₁, einem Radius r von beispielsweise 21 mm und einer Höhe h von beispielsweise 20 mm, sowie einen zweiten Bereich 2 in Form einer Kreisscheibe mit einem Mittelpunkt M₂ mit dem gleichen Radius r von beispielsweise 21 mm und der gleichen Höhe h von beispielsweise 20 mm. Jeder der Bereiche 1, 2 hat eine zentrale durchgehende runde Ausnehmung bzw. Bohrung 14, 14' durch den Mittelpunkt M₁ bzw. M₂ mit einem Durchmesser von beispielsweise 15 mm in die jeweils ein zentraler runder Zapfen 13, 13' eingesetzt, insbesondere eingeklebt oder eingepresst ist. Die Zapfen 13, 13' erstrecken sich in dem ersten bzw. zweiten Bereich 1, 2 in den Bohrungen 14, 14' in der Tiefe vorzugsweise jeweils bis etwa zur Hälfte der Höhe h oder etwas weniger, z. B. bis zu. 30% bis 40% der Tiefe der Bohrung 14, 14', so dass die Bohrungen 14, 14' von der Unterseite 12 des Bauelementes 10 aus bis etwa zur Hälfte zugänglich bzw. unausgefüllt bleiben, und erstrecken sich auf der Oberseite 11 über die Oberfläche des ersten bzw. zweiten Bereiches 1, 2 hinaus jeweils bevorzugt in eine Höhe von h/2 oder etwas weniger, z. B. bis zu 25% bis 40% der Höhe h, d. h. die Zapfen 13, 13' haben vorzugsweise eine Gesamtlänge von 55% bis 100%, insbesondere 70% bis 85% der Höhe h. Die Durchmesser der Zapfen 13, 13' entsprechen vorzugsweise dem Durchmesser der Bohrungen 14, 14', insbesondere bei einer einstückigen Fertigung des Bauelementes 10, oder liegen etwas darunter (insbesondere zum Einkleben) oder etwas darüber (insbesondere zum Einpressen). Vorzugsweise sind die Durchmesser der Zapfen 13, 13' etwa 0,5 mm bis 1 mm oder etwa 2% bis 7% geringer als die Durchmesser der Bohrungen 14, 14', so dass Zapfen 13, 13' mühelos in Bohrungen 14, 14' eingreifen und darin leicht beweglich sind.

Das Bauelement 10 ist beispielsweise insgesamt aus Holz gefertigt, die Zapfen 13, 13' sind vorzugsweise abgefast oder verrundet und auch die Ränder der Bohrungen 14, 14' sind vorzugsweise abgefast oder verrundet. Die gesamte Oberfläche des Bauelementes 10 ist vorzugsweise glattgeschliffen.

Der erste und der zweite Bereich 1, 2 sind vorzugsweise so ausgebildet, dass sich die betreffenden Kreisscheiben in einem Punkt berühren oder alternativ nur einen geringen Abstand von beispielsweise 0,2 bis 1,5 mm (oder ca. 1 % bis 7 % des Radius r) voneinander haben.

Das Bauelement 10 weist weiter in Draufsicht einen bikonkaven Übergangsbereich 4 auf. Bei Berühren der beiden Kreisscheiben des ersten und des zweiten Bereiches 1, 2 ist der bikonkave Übergangsbereich 4 auf der Verbindungslinie der beiden Mittelpunkte M₁ und M₂ auf nur einen Punkt verengt bzw. hat im anderen Fall dort eine Breite von der Länge der Strecke M₁M₂ abzüglich 2r. Beiderseits der Verbindungslinie der beiden Mittelpunkte M₁ und M₂ hat der bikonkave Übergangsbereich 4 jeweils einen gleichen negativen Krümmungsradius, der betragsmäßig zumindest näherungsweise, d. h. bis auf etwas Spiel oder übliche Fertigungstoleranzen, dem Radius r der Kreisscheiben entspricht.

Geometrisch ist der bikonkave Übergangsbereich 4 bei Berühren der beiden Kreisscheiben dadurch gegeben, dass man eine entsprechende identische Kreisscheibe (oder einen "Einer") von jeder Seite der Verbindungslinie der beiden Mittelpunkte M₁ und M₂ senkrecht zu dieser Verbindungslinie an die Kreisscheiben heranschiebt, so dass diese beiden zu der Verbindungslinie senkrecht herangeschobenen Kreisscheiben die Kreisscheiben des ersten bzw. zweiten Bereiches 1, 2 jeweils an einem Punkt berühren. Die dadurch beiderseits der Verbindungslinie der beiden Mittelpunkte M₁ und M₂ in Draufsicht von den Kreisscheiben eingeschlossenen Flächen sind jeweils konkav mit dem Krümmungsradius -r, über einen gemeinsamen Punkt auf der Verbindungslinie der beiden Mittelpunkte M₁ und M₂ miteinander verbunden und bilden somit zusammen den bikonkaven Übergangsbereich 4.

Die Figur le zeigt zur Veranschaulichung, wie zwei Bauelemente 10 gemäß Fig. 1a versetzt nebeneinander angeordnet sind, wobei ein Bereich 1 bzw. ein Bereich 2 in einen bikonkaven Übergangsbereich 4 eingreift.

Die Figur 2a zeigt eine Draufsicht auf ein zweites Ausführungsbeispiel eines Bauelementes 10 als Spielzeugbauelement gemäß der Erfindung in Form eines sogenannten "Dreiers". Die Figur 2b zeigt das Bauelement 10 gemäß Fig. 2a von unten. Die Figur 2c zeigt eine Seitenansicht des Bauelementes 10 gemäß Fig. 2a und Figur 2d zeigt eine perspektivische Ansicht des Bauelementes 10 gemäß Fig. 2a.

Das Ausführungsbeispiel gemäß den Figuren 2a-2d unterscheidet sich von dem Ausführungsbeispiel gemäß den Figuren 1a-1d lediglich dadurch, dass ein dritter Bereich 3 mit einem Mittelpunkt M₃ vorgesehen ist, der geometrisch analog dem ersten oder zweiten Bereich 1, 2 ausgebildet ist und zu dem zweiten Bereich 2 benachbart angeordnet ist, so dass das Bauelement 10 insgesamt um ein Strukturelement länger ist. Der dritte Bereich 3 weist einen Zapfen 13" analog dem Zapfen 13 oder 13' und eine Ausnehmung oder Bohrung 14" analog der Ausnehmung oder Bohrung 14 oder 14' auf. Zwischen dem zweiten Bereich 2 und dem dritten Bereich 3 befindet sich ein weiterer bikonkaver Übergangsbereich 6, der geometrisch analog zu dem Übergangsbereich 4 ausgebildet ist.

Genau wie der "Zweier" sich zu einem geraden "Dreier" gemäß Fig. 2a-2d erweitern lässt, kann man den Zweier auch zu einem winkelförmigen "Dreier" erweitern, d. h. die Verbindungslinie M₁-M₂ kann zu der Verbindungslinie M₂-M₃ einen Winkel von 90° oder auch einen anderen Winkel wie 45°, 60°, 30° oder 120°, 135° oder 150° aufweisen. Analog kann man den "Dreier" dann zu einem "Vierer" weiterentwickeln, z. B. als gerader "Vierer", als gewinkelter "Vierer" in der Teilung 2:2 oder 3:1 oder 1:3, als "Vierer" aus zwei nebeneinander liegenden "Zweiern" (so dass sich in Draufsicht im Wesentlichen eine grob quadratische Form ergibt) oder als "Vierer" aus zwei versetzt nebeneinander liegenden "Zweiern" (so dass sich in Draufsicht im Wesentlichen grob eine Form eines Parallelogramms ergibt). Davon ausgehend sind dann ohne weiteres nach Bedarf auch komplexere erfindungsgemäße Bauelemente 10 nach dem gleichen Bauprinzip konstruierbar ("Fünfer", "Sechser" usw.)

Die Figur 3a zeigt eine Draufsicht auf ein weiteres Bauelement 20 als Spielzeugbauelement in Form eines "Einers", der sich beispielsweise als Endstück oder Füllbauelement eignet. Die Figur 3b zeigt eine Ansicht von Fig. 3a von unten, Figur 3c zeigt eine Seitenansicht von Fig. 3a und Figur 3d zeigt eine perspektivische Ansicht von Fig. 3a.

Das weitere Bauelement 20 hat in Draufsicht die Form einer Kreisscheibe mit einem Mittelpunkt M, erneut dem Radius r von beispielsweise 21 mm und vorzugsweise erneut die Höhe h von beispielsweise 20 mm. Weiterhin hat auch die Kreisscheibe des weiteren Bauelementes 20 vorzugsweise eine zentrale durchgehende runde Bohrung durch den Mittelpunkt M mit einem Durchmesser von beispielsweise 15 mm, in die ein zentraler runder Zapfen eingesetzt, insbesondere eingeklebt oder eingepresst ist. Der Zapfen erstreckt sich wieder in der Bohrung in der Tiefe vorzugsweise bis etwa zur Hälfte der Höhe h oder etwas weniger, so dass die Bohrung von der Unterseite des weiteren Bauelementes 20 aus bis etwa zur Hälfte zugänglich bzw. unausgefüllt bleiben, und erstreckt sich auf der Oberseite über die Oberfläche der Kreisscheibe hinaus bevorzugt in eine Höhe von h/2 oder etwas weniger, z. B. bis zu 25% bis 40% der Höhe h, d. h. der Zapfen hat vorzugsweise eine Gesamtlänge von 55% bis 100%, insbesondere 70% bis 85% der Höhe h. Der Durchmesser des Zapfens entspricht vorzugsweise wieder dem Durchmesser der Bohrung, insbesondere bei einer einstückigen Fertigung des weiteren Bauelementes 20, oder liegt etwas darunter (insbesondere zum Einkleben) oder etwas darüber (insbesondere zum Einpressen). Das weitere Bauelement 20 ist bevorzugt aus dem gleichen Material wie das Bauelement 10 gefertigt. Analog dem Bauelement 10 ist der Zapfen auch bei dem weiteren Bauelement 20 vorzugsweise abgefast oder verrundet, die Ränder der Bohrung sind vorzugsweise wieder abgefast oder verrundet, und die gesamte Oberfläche des weiteren Bauelementes 20 ist vorzugsweise wieder glattgeschliffen.

Mehrere gleiche und/oder verschiedene Bauelemente 10 und/oder weitere Bauelemente 20 können, insbesondere im Fall der Gestaltung als Spielzeugbauelemente für Kinder, zu einem System oder Baukasten zusammengestellt sein.

## Patentansprüche

1. Bauelement mit einem ersten Bereich (1), der zumindest näherungsweise durch eine Kreisscheibe mit einem ersten Radius (r) und einem ersten Mittelpunkt (M₁) gebildet ist, und einem zweiten Bereich (2), der zumindest näherungsweise durch eine Kreisscheibe mit dem ersten Radius (r) sowie mit einem zweiten Mittelpunkt (M₂) gebildet ist, wobei das Bauelement einen sich beiderseits der Verbindungslinie des ersten Mittelpunktes (M₁) und des zweiten Mittelpunktes (M₂) erstreckenden, in Draufsicht zumindest näherungsweise bikonkaven Übergangsbereich (4) mit einer ersten Begrenzungslinie (30) und einer zweiten Begrenzungslinie (31) aufweist, wobei die Mittelsenkrechte der Verbindungsstrecke von dem ersten Mittelpunkt (M₁) zu dem zweiten Mittelpunkt (M₂) die erste Begrenzungslinie (30) in einem ersten Punkt (P₁) und die zweite Begrenzungslinie (31) in einem zweiten Punkt (P₂) schneidet, und wobei der erste Bereich (1) und der zweite Bereich (2) jeweils auf einer Unterseite (12) des Bauelementes (10) eine zentrale Ausnehmung (14, 14') aufweisen, **dadurch gekennzeichnet, dass** der erste Mittelpunkt (M₁) und der zweite Mittelpunkt (M₂) einen Abstand von zumindest näherungsweise zweimal den ersten Radius (r) aufweisen, dass der Radius des sich von außen in dem ersten Punkt (P₁) an den bikonkaven Übergangsbereich (4) anschmiegenden Schmiegekreis und der Radius des sich von außen in dem zweiten Punkt (P₁) an den bikonkaven Übergangsbereich (4) anschmiegenden Schmiegekreis jeweils zumindest näherungsweise gleich dem ersten Radius (r) ist, und dass der erste Bereich (1) und der zweite Bereich (2) jeweils auf einer Oberseite (11) des Bauelementes (10) einen zentralen Zapfen (13, 13') aufweisen, der sich senkrecht zu der jeweiligen Kreisscheibe erstreckt.

2. Bauelement nach Anspruch 1, wobei (i) der erste Mittelpunkt (M₁) und der zweite Mittelpunkt (M₂) einen Abstand von 2r oder einen Abstand in einem Bereich von 0,95 *2r bis 1,05 * 2r oder 0,98 * 2r bis 1,02 * 2r aufweisen, und/oder (ii) wobei der erste Bereich (1) und der zweite Bereich (2) sich in Draufsicht berühren oder nur geringfügig voneinander beabstandet sind.

3. Bauelement nach Anspruch 1 oder 2, wobei der Radius des sich von außen in dem ersten Punkt (P₁) an den bikonkaven Übergangsbereich (4) anschmiegenden Schmiegekreis und der Radius des sich von außen in dem zweiten Punkt (P₁) an den bikonkaven Übergangsbereich (4) anschmiegenden Schmiegekreis jeweils gleich dem ersten Radius (r) ist, oder wobei der Radius des sich von außen in dem ersten Punkt (P₁) an den bikonkaven Übergangsbereich (4) anschmiegenden Schmiegekreis und der Radius des sich von außen in dem zweiten Punkt (P₁) an den bikonkaven Übergangsbereich (4) anschmiegenden Schmiegekreis jeweils in einem Bereich von 0,95 * r bis 1,05 * r oder von 0,98 * r bis 1,02 * r liegen.

4. Bauelement nach mindestens einem der vorangehenden Ansprüche, das einen Bereich (3), der zumindest näherungsweise durch eine Kreisscheibe mit dem ersten Radius (r) und einem dritten Mittelpunkt (M₃) gebildet ist, aufweist, wobei der erste Mittelpunkt (M₁) und der dritte Mittelpunkt (M₃) einen Abstand von zumindest näherungsweise zweimal den ersten Radius (r) aufweisen, wobei das Bauelement einen sich beiderseits der Verbindungslinie des ersten Mittelpunktes (M₁) und des dritten Mittelpunktes (M₃) erstreckenden, in Draufsicht zumindest näherungsweise bikonkaven weiteren Übergangsbereich (6) mit einer dritten Begrenzungslinie (32) und einer vierten Begrenzungslinie (33) aufweist, wobei die Mittelsenkrechte der Verbindungsstrecke von dem ersten Mittelpunkt (M₁) zu dem zweiten Mittelpunkt (M₃) die dritte Begrenzungslinie (32) in einem dritten Punkt (P₃) und die vierte Begrenzungslinie (33) in einem vierten Punkt (P₄) schneidet, wobei der Radius des sich von außen in dem drittem Punkt (P₃) an den weiteren bikonkaven Übergangsbereich (6) anschmiegenden Schmiegekreis und der Radius des sich von außen in dem vierten Punkt (P₁) an den weiteren bikonkaven Übergangsbereich (6) anschmiegenden Schmiegekreis jeweils zumindest näherungsweise gleich dem ersten Radius (r) ist, und wobei der dritte Bereich (3) auf der Oberseite (11) des Bauelementes (10) einen weiteren zentralen Zapfen (13") aufweist, der sich senkrecht zu der Kreisscheibe des dritten Bereiches (3) erstreckt, und wobei der dritte Bereich (3) auf der Unterseite (12) des Bauelementes eine weitere zentrale Ausnehmung (14") aufweist.

5. Bauelement nach mindestens einem der vorangehenden Ansprüche, wobei die Zapfen (13, 13', 13") und die Ausnehmungen (14, 14', 14") in Draufsicht jeweils kreisförmig ausgebildet sind, und wobei die Durchmesser der Ausnehmungen (14, 14', 14") jeweils gleich oder geringfügig großer als die Durchmesser der Zapfen sind (13, 13', 13").

6. Bauelement nach mindestens einem der vorangehenden Ansprüche, wobei zumindest eine, beide oder alle zentrale Ausnehmungen (14, 14', 14") als Sackloch ausgebildet sind.

7. Bauelement nach mindestens einem der vorangehenden Ansprüche, wobei zumindest eine, beide oder alle zentrale Ausnehmungen (14, 14', 14") jeweils eine Tiefe von 25% bis 60%, vorzugsweise 40% bis 60%, der Höhe der jeweiligen Kreisscheibe haben.

8. Bauelement nach mindestens einem der vorangehenden Ansprüche, wobei zumindest eine, beide oder alle zentrale Zapfen (13, 13', 13"), ausgehend von der Oberseite (11) der jeweiligen Kreisscheibe, sich in eine Höhe in einem Bereich von 25% bis 60%, vorzugsweise 40% bis 60%, der Höhe der jeweiligen Kreisscheibe erstrecken.

9. Bauelement nach mindestens einem der vorangehenden Ansprüche, wobei zumindest eine, beide oder alle zentrale Ausnehmungen (14, 14', 14") als durchgehende Ausnehmungen oder Durchbohrungen der jeweiligen Kreisscheibe ausgebildet sind, und wobei zumindest einer, beide oder alle der Zapfen (13, 13', 13") in eine solche durchgehende Ausnehmung oder Durchbohrung eingeklebt oder insbesondere über eine Presspassung eingesetzt sind.

10. Bauelement nach mindestens einem der vorangehenden Ansprüche, wobei das Bauelement (10) aus Holz, Beton, Glas, einem Metall wie Stahl oder Aluminium oder aus einem Kunststoff oder einem Schaumstoffmaterial ausgebildet ist.

11. Bauelement nach mindestens einem der vorangehenden Ansprüche, wobei das Bauelement (10) ein Spielzeugbauelement (10) ist.

12. Bauelement nach mindestens einem der vorangehenden Ansprüche, wobei das Bauelement (10) ein Bauelement einer Mauer, eines Zauns, eines Möbelstücks wie eines Regals, eines Blunenkastens oder Pflanzkübels, eines Messebauelementes, einer Trennwand oder einer Sichtschutzwand ist.

13. System oder Baukasten mit einer Mehrzahl von Bauelementen gemäß mindestens einem der vorangehenden Anspruche.

14. System oder Baukasten gemäß Anspruch 13, wobei das System oder der Baukasten eine Mehrzahl von Bauelementen (10) mit genau zwei zentralen Ausnehmungen (13, 13', 13"), genau zwei zentralen Zapfen (14, 14', 14") und in Draufsicht genau zwei kreisscheibenförmigen Bereichen und einen bikonkaven Übergangsbereich aufweist, und wobei das System oder der Baukasten mindestens ein, insbesondere eine Mehrzahl von Bauelementen (10) mit genau drei zentralen Ausnehmungen (13, 13', 13"), genau drei zentralen Zapfen (14, 14', 14") und in Draufsicht genau drei kreisscheibenförmigen Bereichen mit einem bikonkaven Übergangsbereich und einem weiteren bikonkaven Übergangsbereich dazwischen aufweist.

15. Das System oder der Baukasten gemäß Anspruch 13 oder 14, wobei das System oder der Baukasten daneben mindestens ein, insbesondere eine Mehrzahl weiterer Bauelemente (20) aufweist, wobei das oder die weiteren Bauelemente (20) in Form einer Kreisscheibe mit dem ersten Radius (r) ausgebildet sind, auf einer Oberseite einen zentralen Zapfen aufweisen, der sich senkrecht zu der Kreisscheibe erstreckt, und auf einer Unterseite eine zentrale Ausnehmung aufweisen.

## Claims

1. Component with a first region (1) which is at least approximately formed by a circular disc having a first radius (r) and a first center point (M₁) and by a second region (2) which is at least approximately formed by a circular disk having the first radius (r) as well as a second center point (M₂), wherein the component in plan view comprises an at least approximately biconcave transition region (4) extending on both sides of the connecting line of the first center point (M₁) and the second center point (M₂) and having a first boundary line (30) and a second boundary line (31), wherein the perpendicular bisectors of the sides of the connecting line segment from the first center point (M₁) to the second center point (M₂) intersect the first boundary line (30) in a first point (P₁) and the second boundary line (31) in a second point (P₂), and wherein the first region (1) and the second region (2) both have a central recess (14, 14 ') on a lower side (12) of the component (10), **characterised in that** the first center point (M₁) and the second center point (M₂) have a distance of at least approximately twice the first radius (r), that the radius of the osculating circle snuggling into the biconcave transition region (4) from the outside at the first point (P₁) and the radius of the osculating circle snuggling into the biconcave transition region (4) from the outside at the second point (P₁) are both at least approximately equal to the first radius (r), and **in that** the first region (1) and the second region (2) both comprise a central pin (13, 13') on a top side (11) of the component (10) which extends perpendicular to the respective circular disc.

2. Component according to claim 1, wherein (i) the first center point (M₁) and the second center point (M₂) have a distance of 2r or a distance in a range of from 0.95*2r to 1.05*2r or from 0.98*2r to 1.02*2r, and/or (ii) wherein the first region (1) and the second region (2) in plan view touch each other or are only slightly spaced from each other.

3. Component according to claim 1 or 2, wherein the radius of the osculating circle snuggling into the biconcave transition region (4) from the outside at the first point (P₁) and the radius of the osculating circle snuggling into the biconcave transition region (4) from the outside at the second point (P₁) are both equal to the first radius (r), or wherein the radius of the osculating circle snuggling into the biconcave transition region (4) from the outside at the first point (P₁) and the radius of the osculating circle snuggling into the biconcave transition region (4) from the outside at the second point (P₁) are both in a range of from 0.95*2r to 1.05*2r or of 0.98*2r to 1.02*2r.

4. Component according to at least one of the preceding claims having a region (3) which is at least approximately formed by a circular disc having the first radius (r) und a third center point (M₃), wherein the first center point (M₁) und the third center point (M₃) have a distance of at least approximately twice the first radius (r), wherein the component in plan view comprises an at least approximately biconcave further transition region (6) extending on both sides of the connecting line of the first center point (M₁) and the third center point (M₃) and having a third boundary line (32) and a fourth boundary line (33), wherein the perpendicular bisectors of the sides of the connecting line segment from the first center point (M₁) to the second center point (M₃) intersect the third boundary line (32) in a third point (P₃) and the fourth boundary line (33) in a fourth point (P₄), wherein the radius of the osculating circle snuggling into the biconcave further transition region (6) from the outside at the third point (P₃) and the radius of the osculating circle snuggling into the biconcave further transition region (6) from the outside at the fourth point (P₄) are both at least approximately equal to the first radius (r), and wherein the third region (3) comprises a further central pin (13") on the top side (11) of the component (10) which extends perpendicular to the circular disc of the third region (3) and wherein the third region (3) has a further central recess (14") on the lower side (12) of the component.

5. Component are according to at least one of the preceding claims, wherein the pins (13, 13', 13") and the recesses (14, 14', 14") are respectively formed circular in plan view, and wherein the diameters of the recesses (14, 14', 14") are each equal to or slightly greater than the diameters of the pins (13, 13', 13").

6. Component according to at least one of the preceding claims, wherein at least one, both or all central recesses (14, 14', 14") are formed as a blind hole.

7. Component according to at least one of the preceding claims, wherein at least one, both or all central recesses (14, 14', 14") have a respective depth of 25% to 60%, preferably of 40% to 60%, of the height of the respective circular disc.

8. Component according to at least one of the preceding claims, wherein at least one, both or all central pins (13, 13', 13"), starting from the top side (11) of the respective circular disc, extend to a height in a range of from 25% to 60 %, preferably 40% to 60%, of the height of the respective circular disk.

9. Component according to at least one of the preceding claims, wherein at least one, both or all central recesses (14, 14', 14") are formed as continuous recesses or through-bores of the respective circular disc, and wherein at least one, both or all of the pins (13, 13', 13") are glued in or are, in particular via a press fit, inserted in such a continuous recess or through-bore.

10. Component according to at least one of the preceding claims, wherein the component (10) is made of wood, concrete, glass, a metal such as steel or aluminum, or of a plastic or a foam material.

11. Component according to at least one of the preceding claims, wherein the device (10) is a toy component (10).

12. Component according to at least one of the preceding claims, wherein the component (10) is a component of a wall, a fence, a piece of furniture such as a shelf, a flower box or seed bucket, an exhibition module, a partition or a screen wall.

13. System or building set including a plurality of components according to at least one of the preceding claims.

14. System or building set according to claim 13, wherein the system or the building set comprises a plurality of components (10) having exactly two central recesses (13, 13', 13"), exactly two central pins (14, 14', 14") and in plan view exactly two circular disc-shaped regions and one biconcave transition region, and wherein the system or the building set comprises at least one, in particular a plurality of components (10) having exactly three central recesses (13, 13', 13"), exactly three central pins (14, 14', 14") and in plan view exactly three circular disc-shaped regions with one biconcave transition region and one further biconcave transition region therebetween.

15. System or building set according to claim 13 or 14, wherein the system or the building set further comprises at least one, in particular a plurality of further components (20), wherein the one or more further components (20) are formed as a circular disk with the first radius (r) and have a central pin on their top side, which extends perpendicular to the circular disc, and a central recess on a lower side.

## Revendications

1. Composant ayant une première région (1), qui est au moins approximativement formée par un disque circulaire ayant un premier rayon (r) et un premier point central (M₁), et une seconde région (2), qui est au moins approximativement formée par un disque circulaire ayant le premier rayon (r) ainsi qu'un deuxième point central (M₂), le composant comprenant, en vue de dessus, une zone de transition (4) au moins sensiblement biconcave ayant une première ligne de délimitation (30) et une deuxième ligne de délimitation (31) qui s'étend sur les deux côtés de la ligne de raccordement du premier point central (M₁) et du deuxième point central (M₂), dans lequel la médiatrice du segment de raccordement reliant le premier point central (M₁) au deuxième point central (M₂) coupe la première ligne de délimitation (30) en un premier point (P₁) et la seconde ligne de délimitation (30) en un deuxième point (P₂), et dans lequel la première région (1) et la seconde région (2) présentent chacune un évidement central (14, 14'), **caractérisé en ce que** le premier point central (M₁) et le deuxième point central (M₂) présentent une distance d'au moins approximativement deux fois le premier rayon (r), que le rayon du cercle osculateur se blottissant de l'extérieur au premier point (P₁) vers la zone de transition (4) biconcave et le rayon du cercle osculateur se blottissant de l'extérieur au deuxième point (P₁) vers la zone de transition (4) biconcave est chacun au moins approximativement égal au premier rayon (r), et que la première région (1) et la seconde région (2) ont chacune un pivot central (13, 13') sur une face supérieure (11) du composant (10) qui s'étend perpendiculairement au disque circulaire respectif.

2. Composant selon la revendication 1, dans lequel (i) le premier point central (M₁) et le deuxième point central (M₂) présentent une distance de 2r ou une distance dans une plage de 0,95*2r à 1,05*2r ou de 0,98*2r à 1,02*2r, et/ou (ii) dans lequel la première région (1) et la seconde région (2), en vue de dessus, se touchent la une l'autre ou ne sont que légèrement espacées la une de l'autre.

3. Composant selon la revendication 1 ou 2, dans lequel le rayon du cercle osculateur se blottissant de l'extérieur au premier point (P₁) vers la zone de transition (4) biconcave et le rayon du cercle osculateur se blottissant de l'extérieur au deuxième point (P₁) vers la zone de transition (4) biconcave est chacun égal au premier rayon (r), ou dans lequel le rayon du cercle osculateur se blottissant de l'extérieur au premier point (P₁) vers la zone de transition (4) biconcave et le rayon du cercle osculateur se blottissant de l'extérieur au deuxième point (P₁) vers la zone de transition (4) biconcave se trouve chacun dans une plage de 0,95*r à 1,05*r ou de 0,98*r à 1,02*r.

4. Composant sont selon au moins l'une des revendications précédentes comprenant une région (3) qui est au moins approximativement formée par un disque circulaire ayant le premier rayon (r) et un troisième point central (M₃), dans lequel le premier point central (M₁) et le troisième point central (M₃) présentent une distance d'au moins approximativement deux fois le premier rayon (r), dans lequel le composant comprend, en vue de dessus, une autre zone de transition (4) au moins sensiblement biconcave ayant une troisième ligne de délimitation (32) et une quatrième ligne de délimitation (33) qui s'étend sur les deux côtés de la ligne de raccordement du premier point central (M₁) et du troisième point central (M₃), dans lequel la médiatrice du segment de raccordement reliant le premier point central (M₁) au deuxième point central (M₃) coupe la troisième ligne de délimitation (32) en un troisième point (P₃) et la quatrième ligne de délimitation (33) en un quatrième point (P₄), dans lequel le rayon du cercle osculateur se blottissant de l'extérieur au troisième point (P₃) vers l'autre zone de transition (4) biconcave et le rayon du cercle osculateur se blottissant de l'extérieur au quatrième point (P₄) vers l'autre zone de transition (4) biconcave est chacun au moins approximativement égal au premier rayon (r), et dans lequel la troisième région (3) présente sur la face supérieure (11) du composant (10) un autre pivot central (13") qui s'étend perpendiculairement au disque circulaire de la troisième région (3), et dans lequel la troisième région (3) présente sur la face inférieure (12) du composant (10) un autre évidement central (14").

5. Composant sont selon au moins l'une des revendications précédentes, dans lequel les pivots (13, 13', 13") et les évidements (14, 14', 14") sont respectivement formés circulaire en vue de dessus, et dans lequel les diamètres des évidements (14, 14', 14") sont chacun égal ou légèrement supérieur aux diamètres des pivots (13, 13', 13").

6. Composant selon au moins l'une des revendications précédentes, dans lequel au moins un, les deux ou tous les évidements centraux (14, 14', 14") sont formés comme un trou borgne.

7. Composant selon au moins l'une des revendications précédentes, dans lequel au moins un, les deux ou tous les évidements centraux (14, 14', 14") ont chacun une profondeur de 25% à 60%, de préférence de 40% à 60%, de la hauteur du disque circulaire respectif.

8. Composant selon au moins l'une des revendications précédentes, dans lequel au moins un, les deux ou tous les pivots centraux (13, 13', 13") s'étendent à partir de la partie supérieure (11) du disque circulaire respectif à une hauteur comprise dans une plage de 25% à 60 %, de préférence de 40% à 60%, de la hauteur du disque circulaire respectif.

9. Composant selon au moins l'une des revendications précédentes, dans lequel au moins un, les deux ou tous les évidements centraux (14, 14', 14") sont réalisés sous forme d'évidements continus ou d'alésages traversants du disque circulaire respectif, et dans lequel au moins un, les deux ou tous les pivots (13, 13', 13") sont collés ou introduit, en particulier par un ajustement serré, dans un tel évidement continu ou alésage traversant.

10. Composant selon au moins l'une des revendications précédentes, dans lequel le composant (10) est formé en bois, en béton, en verre, en un métal tel que l'acier ou l'aluminium, ou en une matière plastique ou en matériau en mousse.

11. Composant selon au moins l'une des revendications précédentes, dans lequel le composant (10) est un composant de jouet (10).

12. Composant selon au moins l'une des revendications précédentes, dans lequel le composant (10) est un composant d'un mur, d'une clôture, d'un meuble tel qu'une étagère, d'un bac à fleurs ou d'un seau de semence, d'un dispositif d'exposition, d'une cloison ou d'un mur d'écran.

13. Système ou kit de construction comprenant une pluralité de composants selon au moins l'une des revendications précédentes.

14. Système ou kit de construction selon la revendication 13, dans lequel le système ou le kit de construction comprend une pluralité de composants (10) ayant exactement deux évidements centraux (13, 13', 13"), exactement deux pivots centraux (14, 14', 14"), et, en vue de dessus, exactement deux régions en forme de disque circulaire et une région de transition biconcave, et dans lequel le système ou le kit de construction comprend au moins un, en particulier une pluralité de composants (10) avec exactement trois évidements centraux (13, 13', 13"), exactement trois pivots centraux (14, 14', 14") et, en vue de dessus, exactement trois régions circulaires en forme de disque avec une région de transition biconcave et une autre région de transition biconcave entre eux.

15. Système ou kit de construction selon la revendication 13 ou 14, dans lequel le système ou le kit de construction comprend en outre au moins un autre, en particulier une pluralité d'autres composants (20), dans lequel le ou les autres composants (20) sont formés sous la forme d'un disque circulaire avec le premier rayon (r) et comportant un pivot central s'étendant perpendiculairement au disque circulaire et un évidement central sur une face inférieure.
